# EUROPÄISCHE PATENTSCHRIFT

(11) **EP 3 623 327 B1**
(45) Veröffentlichungstag und Bekanntmachung des Hinweises auf die Patenterteilung: **07.07.2021**
(21) Anmeldenummer: 18405019.3
(22) Anmeldetag: 11.09.2018
(51) Int. Cl.: B65H 29/14, B65H 31/02, G07B 17/00, B65H 29/52, B65H 3/06, B65H 5/06

(54) **VERFAHREN ZUM FRANKIEREN VON AUF EINER FÖRDERSTRECKE EINER FRANKIERMASCHINE ZUGEFÜHRTEN VERSANDSTÜCKEN, UND DAZUGEHÖRIGE EINRICHTUNG**
METHOD FOR FRANKING MAIL ITEMS FED ON A CONVEYING ROUTE OF A FRANKING MACHINE, AND CORRESPONDING MACHINE
PROCÉDÉ D'AFFRANCHISSEMENT D'ARTICLES DE COURRIER ACHEMINÉS SUR UNE VOIE DE TRANSPORT D'UNE MACHINE D'AFFRANCHISSEMENT, ET MACHINE CORRESPONDANTE

(43) Veröffentlichungstag der Anmeldung: 18.03.2020
(73) Patentinhaber: Frama AG, 3438 Lauperswil (CH)
(72) Erfinder: HAUG, Thomas Peter, CH-3006 Bern (CH)
(74) Vertreter: Fenner, Seraina

(56) Entgegenhaltungen:
- US-A- 4 893 249
- US-A1- 2014 145 396

## Beschreibung

Die Erfindung betrifft ein Verfahren zum Frankieren von auf einer Förderstrecke einer Frankiermaschine von einem Stapel einzeln zugeführten Versandstücken wie Briefumschläge, Versandtaschen, Hüllen, Karten, Etiketten, Druckprodukte oder dgl., die an der Unterseite eines Stapels zur Vereinzelung abgezogen und auf vorgeschalteten Förderstrecke einem Druckwerk der Frankiermaschine zugeführt und nach dem Bedrucken der Versandstücke aus der Frankiermaschine abgeführt werden.
Bei den Hüllen sind u.a. verschliessbare Taschen aus (Halb-) Karton für flache, insbesondere dünne Produkte wie beispielsweise Druckprodukte, CD's oder andere formatähnliche Artikel gemeint.

Die Versandstücke lassen sich selbstverständlich einzeln manuell über eine Anlegervorrichtung Aufgeben.

Einrichtungen der eingangs beschriebenen Art sind in den Europäischen Patentanmeldungen EP 17 405 029, EP 17 405 030 und EP 17 405 031 beschrieben, wobei es sich bei der EP 17 405 029 um eine Einrichtung für das Frankieren von einzelnen oder an der Unterseite eines Stapels abgezogenen, flachen, in einer Transportrichtung an einer Seitenkante geführten Versandstücken handelt, die auf einer Verarbeitungsstrecke zwischen einem Anleger und einer Vereinzelungsvorrichtung taktweise transportiert resp. weitertransportiert werden.
Bei der EP 17 405 030 werden Versandstücke in einer Einrichtung vereinzelt und für das Frankieren taktweise weitertransportiert.
Die EP 17 405 031 vermittelt eine Einrichtung zum Bedrucken von einem Druckwerk einer Frankiermaschine einzeln zugeführten, auf wenigstens einer flachen Seite das Druckwerk der Frankiermaschine reibungsschlüssig angetrieben passierenden Versandstücken.

**Die** US 4,893,249 **vermittelt eine Frankiermaschine, die senkrecht aneinandergereihte Versandstücke mittels Transporteinrichtung erfasst und einer Wägestation zuführt. Die gewogenen Versandstücke danach seitlich abgelenkt und nach oben in eine Frankierstation transportiert, wo sie ihrem Gewicht entsprechen frankiert und weitergefördert werden.**

**Bei der vorveröffentlichten** US 2014/0145396 A1 **handelt es sich um eine Einrichtung zur Umkehrung der Förderrichtung von von einem Stapel an der Unterseite abgezogenen Karten, die nach dem Durchlaufen eines Reproduktionsabschnitts in entgegengesetzter Richtung in einer Sammelvorrichtung übereinander abgelegt werden.**

Es hat sich in Kenntnis des Standes der Technik die Aufgabe gestellt, ein Verfahren und eine nach diesem hergestellte Einrichtung zur Verarbeitung von Versandstücken zu schaffen, die durch eine einfache Methode und einfache Konstruktionsmittel zuverlässig funktioniert und zu günstigen Bedingungen herstellbar ist.

Erfindungsgemäss wurde die Aufgabe dadurch gelöst, dass die Versandstücke auf einem Förderabschnitt der Förderstrecke über eine Weiche der Frankiermaschine zugeführt und nach dem Bedrucken entgegengesetzt zur Zuführrichtung aus dem Druckwerk der Frankiermaschine über die umgestellte Weiche einer unterhalb dieser vorgesehenen Ablagevorrichtung für die bedruckten Versandstücke rückgeführt werden.

In der Druckverarbeitungsindustrie wird eine Ablagevorrichtung auch Auslage bezeichnet.

Mit dieser Vorgehensweise kann eine vereinfachte Verarbeitung und weitestgehend störungsfreie Überführung der Versandstücke in die Frankiermaschine und eine entgegengesetzte Rückführung bei umgestellter Weiche in eine Ablagevorrichtung, auch Auslage bezeichnet, erreicht werden.
Diese Methode gestattet eine einfachere und kompaktere Bauweise der Einrichtung als bisher.

Eine taktweise Verarbeitung der Versandstücke begünstigt eine Kontrolle und Zuverlässigkeit im Ergebnis.

Vorteilhaft erfolgt die Betätigung der Weiche resp. die Weichenstellung bei der Zuführung der Versandstücke im Takt der Druckfolge des Druckwerks der Frankiermaschine, sodass ein störungsfreier Ablauf der Produktion entstehen kann.

Vorzugsweise ist eine selbsttätige Weichenzunge zur Umstellung der Weiche vorgesehen, die die Zuführung der Versandstücke zur Frankiermaschine und die Rückführung der bedruckten Versandstücke in die Ablagevorrichtung steuert.

Alternativ kann die Weichenzunge durch eine Vorrichtung zur Umstellung gesteuert werden.

Eine Einrichtung zum Frankieren/Bebildern von Versandstücken nach dem vorstehenden Verfahren, mit aus einem die Versandstücke zur Verarbeitung aufnehmenden Anleger, in dem die Versandstücke übereinanderliegend/aneinandergereiht, vorzugsweise an einer Seite geführt sind und jeweils durch eine Vereinzelungsvorrichtung vom Stapel getrennt und hintereinander in Förderrichtung F der Förderstrecke zugeführt werden, erweist sich zur Verarbeitung von Versandstücken als besonders geeignet, wenn die mit der Frankiermaschine förderwirksam verbundene Förderstrecke der Fördereinrichtung einen Förderabschnitt mit einer schaltbaren, zur Führung der Versandstücke auf der Förderstrecke in die, und entgegengesetzt aus der Frankiermaschine, deren Druckwerk, die die Förderrichtung der Versandstücke bestimmende Weichenzunge einer Weiche aufweist, sodass eine kompakte Einheit aus Fördereinrichtung und Frankiermaschine, die als getrennte Frankiermaschine durch manuelles Anlegen der Versandstücke betrieben werden kann.

Die Einrichtung erweist sich als besonders zuverlässig, wenn die Weichenzunge zur Führung der Versandstücke auf dem Förderabschnitt der Förderstrecke sich quer zur Förderrichtung erstreckend, absenkbar und zur Beschickung der Ablagevorrichtung (Auslage) anhebbar ausgebildet ist, sodass ein störungsfreier Transport der Versandstücke zur Frankiermaschine und in die Ablagevorrichtung entsteht.

Als einfache Ausführung erweist sich eine Weichenzunge, die um eine quer zur Förderrichtung F angeordnete, horizontale Achse schwenkbar ausgebildet ist, zumal aufgrund der wunschgemäss kompakten Bauweise der Einrichtung wenig Raum für eine mechanisch und präzis funktionierende Vorrichtung zur Verfügung steht.

Es erweist sich als wirksam und einfach, wenn die Weichenzunge durch eine unregelmässige Gewichtsverteilung an der Achse (Ungleichgewicht) selbsttätig verstellbar zur Führung der Versandstücke auf der Förderstrecke resp. dem Förderabschnitt ausgebildet ist und dem Förderabschnitt/der Förderstrecke die erforderliche Stabilität bietet/entgegen bringt.

Es wirkt effizient, wenn die Weichenzunge im Takt der auf der Förderstrecke der Frankiermaschine zugeführten Versandstücke oder im Takt der druckenden Frankiermaschinegesteuert ist, sodass eine Regelmässigkeit in der Verarbeitung entsteht.

Vorteilhaft kann die Auslenkung und Einstellung der Weichenzunge durch eine in einem Gegengewicht der Weichenzunge angeordnete und an einem (ortsfesten) Anschlag aufstehende Einstell- und Verstellschraube veränderbar sein, die ein optimales Anpassen der Weiche an die zum Teil unterschiedliche Dicke der Versandstücke auf dem Förderabschnitt ermöglicht/gestattet.

Das Förderende der Förderstrecke vor der Frankiermaschine ist vorzugsweise durch zwei senkrecht übereinander, einen Förderspalt bildend und ein Druckwerk mit Versandstücken beliefernde, und die bedruckten Versandstücke aus dem Führungsschacht des Druckwerks der Frankiermaschine in entgegengesetzter Richtung entnehmende, um quer zur Förderrichtung angeordnete Achsen umkehrbar drehend steuerbare Förderrollen ausgebildet ist, von denen die untere motorisch angetrieben und gesteuert ist und die obere mit der unteren durch Reibung antriebverbunden ist.

Es ist vorgesehen, dass eine freistehende auslegerartige Führungszunge der Weichenzunge und eine über der Weiche angeordnete Führungsplatte den Förderabschnitt bilden, sodass ein an die Dicke der durchlaufenden Versandstücke zur optimalen Führung letzterer angepasster Förderquerschnitt entsteht.

Die Höhe des Förderabschnittes kann durch den ortsfesten Anschlag für das Gegengewicht der Weichenzunge bestimmt sein.

Zur Begünstigung der Fördereffizienz auf der Förderstrecke kann das Förderende der Vereinzelungsvorrichtung durch ein an der Förderstrecke angeordnetes Förderwalzenpaar übereinander angeordneter Förderwalzen ausgebildet sein, die einen quer zur Förderrichtung F sich erstreckenden, veränderbaren Förderspalt bilden, der mit dem durch die Weiche ausgebildeten Förderabschnitt förderwirksam verbunden ist und die Zuverlässigkeit des Transports der Versandstücke unterstützt.
Die Ausbildung der Einrichtung eignet sich dazu, dass die Frankiermaschine auch ohne vorgeschaltete Fördereinrichtung durch Handanlegen der einzelnen Versandstücke auskommt, indem die eigenständigen Gehäuse der voneinander trennbar ausgebildeten Fördereinrichtung und Frankiermaschine, die Förderstrecke ersterer mit dem Führungsschacht/Druckschacht der Frankiermaschine verbindende Gehäuseöffnungen aufweisen, die mit dem Förderspalt des Förderrollenpaares förderwirksam verbunden sind, sodass ein manuelles Anlegen der einzelnen Versandstücke möglich ist.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine Einrichtung zum Frankieren von einer Förderstrecke, zur weiteren Verarbeitung eines an einem Stapel erfassten, zuzuführenden Versandstückes,
- Fig. 2: die Einrichtung nach Fig. 1, bei einem aus dem Stapel abgezogenen Versandstück,
- Fig. 3: die Einrichtung nach den Fig. 1 und 2, mit dem gemäss Fig. 2 Abgezogenen Versandstück in dem Druckwerk der Frankiermaschine in der Druckposition und
- Fig. 4: die Einrichtung nach den Fig. 1 bis 3, bei der das bedruckte Versandstück die Frankiermaschine verlassen hat und bei der das Druckwerk nach dem Druck in die Ruhestellung zurückversetzt ist.

Die Fig. 1 bis 4 zeigen eine Einrichtung 1 in vier Verfahrens-Nerarbeitungsschritten zum Frankieren und/oder Bebildern von Versandstücken 2, die in einem Anleger 3 einer Vereinzelungsvorrichtung 4 übereinanderliegend gestapelt sind, bevor sie den Anleger 3 verlassen.
Fig. 1 veranschaulicht die Einrichtung 1 beim Abziehen des untersten Versandstücks 2 der vier im Anleger 3 in Förderrichtung F geneigt gestapelten Versandstücke 2, deren verbleibende drei 2 an einer vorderen Kante an einer Anschlagfläche 5 geführt sind. Anleger 3 und Vereinzelungsvorrichtung 4 bilden eine Vereinzelungsstation an der Einrichtung, in der die Versandstücke 2 jeweils an der Unterseite des Stapels 7 abgezogen/entnommen und in Förderrichtung F auf einer anschliessenden Förderstrecke 8 weitertransportiert werden, wobei die einzelnen Versandstücke 2 eines Stapels 7 sich unterscheidende Dickenmasse und/oder Formatgrössen aufweisen können. Die Förderstrecke 8 weist zumindest im Bereich der Vereinzelungsstation 6 zwei eine ebene/in Förderrichtung F leicht geneigte Förderebene der Förderstrecke 8 bildende, die vereinzelten Versandstücke 2 tragende Transportwalzen 9, 10 auf, die quer zur Förderrichtung F hintereinander angeordnet und gleichsinnig angetrieben sind. Die Transportwalzen 9, 10 weisen vorteilhaft den gleichen Durchmesser und die gleiche Umfangsgeschwindigkeit auf. Die Transportwalzen 9, 10 sind an ihren seitlichen Enden in einem Gehäuse 11 oder Gestell der Einrichtung 1 gelagert und motorisch angetrieben.
Die durch die Transportwalzen 9, 10 gebildete Förderebene und die darüber in einem Abstand endende Unterkante der Anschlagfläche 5 ergeben eine Austrittsöffnung 12, die durch die Höhenverstellbarkeit der Anschlagfläche 5 veränderbar ist.

Die in Anleger 3 angelegten Versandstücke 2 werden an der Förderwalze 10 durch ein Anstellorgan 13 der Vereinzelungsvorrichtung 4 erfasst, und die über dem untersten Versandstück 2 vorkommenden Versandstücke 2 im Anleger 3 zurückgehalten, so dass Mehrfachabzüge verhindert werden.
Sobald das unterste Versandstück 2 zwischen der Förderwalze 10 und dem Anstellorgan 13 erfasst ist, wird es durch die Förderwalze 9, 10 in der Förderebene in Förderrichtung F weitertransportiert und zwischen das an der Förderebene nachfolgende Förderwalzenpaar 14 geführt, von dem zumindest die untere Förderwalze 15 angetrieben ist, die obere Förderwalze 16 freidrehend und nachgiebig auf der unteren 15 sitzt und mit letzterer einen reibungsschlüssigen Förderspalt bildet.
Die Versandstücke 2 erreichen die Vereinzelungsvorrichtung 4 mit der in Transportrichtung F vorderen Kante 17 jeweils lagegenau bzw. gleichmässig ausgerichtet mit der Unterstützung der nach hinten geneigten Anschlagfläche 5 des Anlegers 3, die sich etwa über die Breite der Förderebene erstreckt.
Die die Austrittsöffnung 12 mit der Förderebene 19 bildende Unterkante 18 der Anschlagfläche 5 ist in Förderrichtung F abgebogen ausgebildet, damit die Austrittsöffnung 12 beim Transport der Versandstücke 2 störungsfrei bleibt.
Im Übrigen ist eine Anlegestation der vorliegenden Ausführung in der eingangs erwähnten EP 17 405 030 beschrieben.

Fig. 1 stellt weiterhin die Förderebene 19 in der Länge der Förderstrecke 8 dar, die in einer Frankiermaschine 20 endet. Zwischen der Vereinzelungsstation 6 resp. deren Ende und der Frankiermaschine 20 befindet sich unterhalb der Förderstrecke 8/Förderebene 19 ein Raum, der als Ablagevorrichtung 21 für die von der Frankiermaschine 20 zurückgeführten bedruckten Versandstücke 2 dient. Die Ablagevorrichtung 21 reicht über die Förderebene 19 hinaus und ist durch eine obere Führungsplatte 22 ausgebildet, die sich am Ende der Vereinzelungsstation 6 resp. Vereinzelungsvorrichtung 4 entlang der etwa parallel zur Förderstrecke 8 und zumindest annähernd bis an die Frankiermaschine 20 erstreckt.
Die Mündung der Förderstrecke 8 in die Frankiermaschine 20 ist durch ein Förderrollenpaar 24 ausgebildet das übereinanderstehend, einen etwa horizontal und quer zur Förderrichtung F verlaufenden Förderspalt bildend angeordnet ist, wobei die untere Förderrolle 25 angetrieben und die sich auf dieser abstützende obere Förderrolle 26 mittels Federdruck (Zugfeder 27) anhebbar abgestützt ist. Die sich unterhalb der Führungsplatte 22 befindende Ablagevorrichtung 21 weist einen Ablageboden 28 für die von der Frankiermaschine 20 ankommenden bedruckten Versandstücke 2 auf, die übereinander abgelegt werden/sind.
Im Abstand oberhalb des Ablagebodens 28 und unterhalb der Führungsplatte 22 ist eine auf die Versandstücke 2 wirkende Weiche 29 angeordnet, die dafür sorgt, dass einerseits die zum Frankieren bestimmten Versandstücke 2 auf dem Förderweg zwischen Vereinzelungsvorrichtung 4 bzw. -station 6 die Frankiermaschine 20 störungsfrei erreichen und andererseits den Rückweg der in der Frankiermaschie 20 bedruckten Versandstücke 2 in die Ablagevorrichtung 21 unterhalb der Weiche 29 freihalten.
Die in den Fig. 1 bis 4 dargestellte Weiche 29 (Drehvorrichtung) besteht aus einer um eine quer zur Förderrichtung F verlaufende, etwa horizontale Achse 47 schwenkbare Weichenzunge 30, die durch eine ungleichmässige Gewichtsverteilung an der Achse 47 selbsttätig nach oben schwenkbar, vorzugsweise an der Führungsplatte 22 anstellbar ist, sodass gegenüber einem an den zugeführten Versandstücken 2 anstreichende Führungszunge 31 und dem schwereren Gegenelement 32 auf der gegenüberliegenden Seite der Achse 47 ein nach oben gerichteter Auslenkeffekt entsteht, dem die durchlaufenden Versandstücke 2 entgegenwirken und so eine Führungshilfe nutzen.
Selbstverständlich könnte die Weichenzunge 30 auch (taktweise) motorisch angetrieben gesteuert sein, insbesondere zur Verarbeitung sehr dünner Versandstücke, die eine möglicherweise unzureichende Steifigkeit für das seitliche Bewegen der Führungszunge 31 der Weichenzunge 30 von der Führungsplatte 22 weg zur Bildung eines Förderspaltes aufweisen.
Andererseits dient die nach oben ausschlagende Weichenzunge 30 den der Ablagevorrichtung 21 aus der Frankiermaschine 20 zugeführten Versandstücke 2 resp. hält deren Förderweg in die Ablagevorrichtung 21 frei. D.h., die zugeführten Versandstücke 2 gleiten entlang/resp. zwischen der Führungsplatte 22 und der Führungszunge 31 bzw. der Förderstrecke 8 zwischen die Förderrollen 25, 26 und werden von diesen durch eine rückseitige Gehäuseöffnung 33 hindurch in die Frankiermaschine 20 transportiert, wozu in letzterer eine förderwirksam verbundene Gehäuseöffnung 34 vorgesehen ist.
Damit entsteht die Möglichkeit einer Frankiermaschine 20 eine Vereinzelungsstation 6/Vereinzelungsvorrichtung 4 vorzuschalten, oder die Frankiermaschine 20 auf eine bekannte Art durch manuelles Anlegen einzelner Versandstücke 2 zu betreiben.

Die Fördergeschwindigkeit der Versandstücke 2 in die Frankiermaschine 20 entspricht wenigstens annähernd der Geschwindigkeit auf dem zurückgelegten Förderweg.
Fig. 1 zeigt zwei auf dem Ablageboden 28 der Ablagevorrichtung 21 sich befindende bedruckte Versandstücke 2.
Das Förderende der Förderstrecke 8 bildet die Druckposition eines Versandstückes 2 in der Frankiermaschine 20.

Die Fig. 1 bis 4 vermitteln jedoch zur Hauptsache eine mit einer Vereinzelungsstation 6 und einer Ablagevorrichtung 21 zusammengebaute/zusammenbaubare Frankiermaschine 20 für die Verarbeitung von in einem Anleger 3 stapelbaren Versandstücken 2.
In Fig. 1 ist die Frankiermaschine 20 in einem weitgehend betriebsfreien Zustand (ohne Versandstück) dargestellt. Ersichtlich ist ein etwa horizontaler Schacht 35, dem die Versandstücke 2 jeweils einzeln in Förderrichtung F bis zu einem Endanschlag 36 zugeführt werden.
In dieser Situation befindet sich der an horizontale Führungsschienen 38 geführte Druckkopf 41 eines Druckwerks 37 in einer Ruhe- oder Ausgangsstellung des Druckwerks 37, entfernt von der Druck-/Frankierposition.

Fig. 2 veranschaulicht die Einrichtung 1 in einer Verarbeitungssituation, in der das vereinzelte Versandstück 2 auf der Förderstrecke 8 den Überführungsbereich 39 zwischen Vereinzelungsvorrichtung 4/Vereinzelungsstation 6 und der Frankiermaschine 20 erreicht hat. In diesem Bereich wird das Versandstück 2 -wie ersichtlichan der Führungszunge 31 der Weichenzunge 30 gestützt, sodass es anschliessend den durch die Förderrollen 25, 26 gebildeten Förderspalt erreicht und in den für das Frankieren und Bebildern bestimmten Führungsschacht 35 transportiert wird (siehe auch Fig. 3).

Fig. 2 zeigt die durch das durchlaufende Versandstück 2 bewirkte untere Lage der Weichenzunge 30 resp. die Spitze oder das freie Ende der Führungszunge 31. Die untere Lage der Führungszunge 31 wird durch das an einem ortsfesten Anschlag 42 anstehende/auftreffende Gegengewicht 40 bestimmt/begrenzt, wobei der Anschlag 42 an dem Gehäuse 11 der Vereinzelungsvorrichtung 4 oder einem anderen verfügbaren Teil befestigt ist. Die Lage der Weichenzunge 30 gibt an, dass ein Auswerfen der bedruckten Versandstücke 2 aus der Frankiermaschine 20 in die Ablagevorrichtung 21 nicht aussichtsreich ist, wobei sich der Druckkopf weiterhin in der Ruheposition der Frankiermaschine 20 aufhält.

Zur Verstellung oder Justierung der Führungszunge 31 resp. der Weichenzunge 30 könnte im Gegengewicht 40 oder im Anschlag 42 eine Einstell- und Verstellschraube 43 montiert sein, die mit dem freien Ende am Anschlag 42 oder am Gegengewicht 40 verstellbar ansteht, sodass die Position der Führungszunge 31 resp. der Weichenzunge 30 verändert werden kann.

Ein Verfahren- oder Verarbeitungsschritt weiter, hat gemäss Fig. 3, das zuvor in Fig. 1 erfasste Versandstück 2 erste Ziel, den Führungsschacht 35 in der Frankiermaschine 20, die Druckposition, erreicht und der Druckkopf 41 des Druckwerks 37 befindet sich in der Arbeitsposition über dem Führungsschacht 35 resp. über dem zugeführten Versandstück 2.
Ausgelöst wird der Druckkopf von der Ruhestellung in die Betriebsstellung vorzugsweise bevor das Versandstück 2 am Endanschlag 36 eintrifft.

Das Versandstück 2 bleibt während dem Bedrucken zwischen den Förderrollen 25, 26, die in beiden Richtungen drehbar sind, festgehalten, wobei die untere Förderrolle 25 in beiden Richtungen drehbar ist, um das im Förderspalt mit der Vorderkante angekommene Versandstück 2 in den Führungsschacht 35 des Druckwerks 37 zu transportieren und bedruckt dem Schacht 35 zu entnehmen bzw. in die Ablagevorrichtung 21 abzusetzen. Die vorzugsweise federbelastete, aufliegende obere Förderrolle 26 dient einer reibungsschlüssigen Verbindung für das Aufbringen der Transportbewegung im Förderschacht 35.

Der Antrieb des Druckkopfes 41 in der Frankiermaschine 20 erfolgt über ein Zugmittelgetriebe 44 mit einem um zwei voneinander distanzierte Umlenkrollen 46 umlaufenden, endlosen Zahnriemen 45, mit dessen einen Trum der Druckkopf 41 antriebsverbunden ist.

Fig. 4 stellt den Transport des ursprünglich gemäss Fig. 1 im Anleger 3 abgezogenen Versandstück 2 auf dem Transport aus dem Druckwerk 37 der Frankiermaschine 20 dar. Der Druckkopf 41 ist wieder in die Ruhestellung zurückgefahren. Das bedruckte Versandstück 2 bewegt sich in die Ablagevorrichtung 21, in der schon zwei bedruckte Exemplare übereinander abgelegt sind. Zu diesem Zweck hat sich die Führungszunge 31 der Weichenzunge 30 durch das Gegengewicht 40 nach oben abgehoben und steht an der Führungsplatte 22 an, ohne die Flugbahn eines bedruckten Versandstücks 2 zu stören. Die Weichenzunge 30 wird einerseits bei der getakteten Zuführung durch die Versandstücke 2 nach dem Förderspalt des Förderrollenpaares 23 ausgerichtet (siehe Fig. 2) und nach taktweisem Aussetzen der Vereinzelung in Anleger 3 zur Freigabe des Transportraumes in der Ablagevorrichtung 21 nach oben zurückversetzt.

## Patentansprüche

1. Verfahren zum Frankieren von auf einer Förderstrecke (8) einer Frankiermaschine (20), vorzugsweise von einem Stapel (7) einzeln zugeführten Versandstücken (2) wie Briefumschläge, Versandtaschen, Hüllen, Karten, Etiketten, Druckprodukte oder dgl., die an der Unterseite des Stapels (7) zur Vereinzelung abgezogen und auf der vorgeschalteten Förderstrecke (8) einem Druckwerk (37) der Frankiermaschine (20) zugeführt und nach dem Bedrucken aus der Frankiermaschine (20) abgeführt werden, **dadurch gekennzeichnet, dass** die vereinzelten Versandstücke (20) auf einem Förderabschnitt (48) der Förderstrecke (8) über eine Weiche (29) der Frankiermaschine (20) zugeführt und nach dem Bedrucken entgegengesetzt zur Zuführrichtung aus dem Druckwerk (37) der Frankiermaschine (20) über die umgestellte Weiche (29) einer unterhalb dieser angeordneten Ablagevorrichtung (21) für die bedruckten Versandstücke (2) rückgeführt werden.

2. Verfahren nach Anspruch 1, **dadurch gekennzeichnet, dass** die Verarbeitung der Versandstücke (2) taktweise erfolgt.

3. Verfahren nach Anspruch 2, **dadurch gekennzeichnet, dass** die Betätigung der Weiche (29) resp. die Zuführung der Versandstücke (2) im Takt der Druckfolge des Druckwerks (37) der Frankiermaschine (20) erfolgt.

4. Verfahren nach Anspruch 2, **dadurch gekennzeichnet, dass** die Betätigung der Weiche (29) bzw. die Druckfolge der Versandstücke (2) im Takt der Vereinzelung der Versandstücke (2) erfolgt.

5. Einrichtung (1) zum Frankieren/Bebildern von Versandstücken (2), die an der Unterseite/Vorderseite eines Stapels (7) einzeln abgezogen und auf einer Förderstrecke (8) einer Frankiermaschine (20) zugeführt und nach dem Druck der Versandstücke (2) aus der Frankiermaschine (20) abgeführt werden, bestehend aus einem die Versandstücke (2) aufnehmenden Anleger (3), in dem die Versandstücke (2) übereinanderliegend/aneinandergereiht, vorzugsweise an einer Seite geführt sind und jeweils durch eine Vereinzelungsvorrichtung (4) vom Stapel (7) getrennt und hintereinander in Förderrichtung (F) der Förderstrecke (8) zugeführt werden, zur Durchführung des Verfahrens nach den Ansprüchen 1 bis 4, **dadurch gekennzeichnet, dass** die mit der Frankiermaschine (20) förderwirksam verbundene Förderstrecke (8) einen Förderabschnitt (48) mit einer schaltbaren, zur Führung der Versandstücke (2) auf der Förderstrecke (8) in die, und entgegengesetzt aus der Frankiermaschine (20) in eine Ablagevorrichtung (21) ausgebildete, die Förderrichtung (F) der Versandstücke (2) bestimmende Weichenzunge (30) einer Weiche (29) aufweist.

6. Einrichtung nach Anspruch 5, **dadurch gekennzeichnet, dass** die Weichenzunge (30) zur Führung der Versandstücke (2) auf der Förderstrecke (8) sich quer zur Förderrichtung (F) erstreckend, absenkbar und zur Beschickung der Ablagevorrichtung (21) anhebbar ausgebildet ist.

7. Einrichtung nach Anspruch 5, **dadurch gekennzeichnet, dass** die Weichenzunge (30) um eine quer zur Förderrichtung (F) angeordnete Achse (47) schwenkbar ausgebildet ist.

8. Einrichtung nach einem der Ansprüche 5 bis 7, **dadurch gekennzeichnet, dass** die Weichenzunge (30) durch eine unregelmässige Gewichtsverteilung an der Achse (47) selbsttätig verstellbar zur Führung der Versandstücke (2) auf der Förderstrecke (8) ausgebildet ist.

9. Einrichtung nach einem der Ansprüche 5 bis 7, **dadurch gekennzeichnet, dass** die Weichenzunge (30) motorisch angetrieben gesteuert ist.

10. Einrichtung nach einem der Ansprüche 5 bis 9, **dadurch gekennzeichnet, dass** die Weichenzunge (30) im Takt der auf der Förderstrecke (8) der Frankiermaschine (20) zugeführten Versandstücke (2) oder im Takt der druckenden Frankiermaschine (20) gesteuert ist.

11. Einrichtung nach einem der Ansprüche 6 bis 10, **dadurch gekennzeichnet, dass** die Auslenkung der Weichenzunge (30) durch eine in einem Gegengewicht (32, 40) der Weichenzunge (30) angeordnete, an einem Anschlag (42) aufstehende Einstell- und Verstellschraube (43) veränderbar ist.

12. Einrichtung nach einem der Ansprüche 5 bis 11, **dadurch gekennzeichnet, dass** das Förderende der Förderstrecke (8) durch zwei etwa senkrecht übereinander, einen Förderspalt bildend und ein Druckwerk (37) der Frankiermaschine (20) mit Versandstücken (2) beschickende und bedruckte Versandstücke (2) einem Führungsschacht (35) des Druckwerks (37) der Frankiermaschine (20) in entgegengesetzter Richtung entnehmende, um quer zur Förderrichtung angeordnete Achsen umkehrbar drehend steuerbare Förderrollen (25, 26) ausgebildet ist.

13. Einrichtung nach einem der Ansprüche 7 bis 12, **dadurch gekennzeichnet, dass** eine Führungszunge (31) der Weichenzunge (30) und eine über der Weiche (29) angeordnete Führungsplatte (22) den Förderabschnitt (48) bilden.

14. Einrichtung nach einem der Ansprüche 5 bis 13, **dadurch gekennzeichnet, dass** das Förderende der Vereinzelungsvorrichtung (4) durch ein an der Förderstrecke (8) angeordnetes Förderwalzenpaar (14) übereinanderliegender Förderwalzen (15,16) ausgebildet ist, die einen quer zur Förderrichtung (F) sich erstreckenden, veränderbaren Förderspalt bilden, der mit dem durch die Weiche (29) ausgebildeten Förderabschnitt (48) förderwirksam verbunden ist.

15. Einrichtung nach einem der Ansprüche 5 bis 14, **dadurch gekennzeichnet, dass** die Gehäuse der voneinander trennbar ausgebildeten Fördereinrichtung und Frankiermaschine (20), die Förderstrecke (8) mit dem Führungsschacht (35) verbindende Gehäuseöffnungen (33, 34) aufweisen, die mit dem Förderspalt des Förderrollenpaares (23) förderwirksam verbunden sind.

## Claims

1. Method for franking packages (2) individually supplied, preferably from a stack (7), on a conveyor line (8) to a franking machine (20), such as envelopes, mailing bags, sleeves, cards, labels, printed products, or the like, which are removed at the lower side of the stack (7) for separation and which are supplied on the upstream conveyor line (8) to a printing mechanism (37) of the franking machine (20) and after printing are discharged from the franking machine (20), **characterized in that** the separated packages (2) are supplied on a conveying portion (48) of the conveyor line (8) via a switch (29) to the franking machine (20) and after printing are returned counter to the supply direction from the printing mechanism (37) of the franking machine (20) via the transposed switch (29) to a depositing device (21) which is arranged therebelow for the printed packages (2).

2. Method according to Claim 1, **characterized in that** the processing of the packages (2) is carried out in a cyclical manner.

3. Method according to Claim 2, **characterized in that** the actuation of the switch (29) or the supply of the packages (2) is carried out with the timing of the printing sequence of the printing mechanism (37) of the franking machine (20).

4. Method according to Claim 2, **characterized in that** the actuation of the switch (29) or the printing sequence of the packages (2) is carried out with the timing of the separation of the packages (2).

5. Device (1) for franking/printing images on packages (2) which are individually removed at the lower side/front side of a stack (7), and which are supplied on a conveyor line (8) to a franking machine (20) and which, after printing of the packages (2), are discharged from the franking machine (20), comprising a feeder (3) which receives the packages (2) and in which the packages (2) are placed one on top of the other/next to each other, preferably guided on one side, and are each separated from the stack (7) by a separation device (4) and supplied to the conveyor line (8) one behind the other in the conveying direction (F), for carrying out the method according to Claims 1 to 4, **characterized in that** the conveyor line (8) which is connected to the franking machine (20) in an actively conveying manner has a conveying portion (48) having a switchable switch tongue (30) of a switch (29), which switch tongue is constructed for guiding the packages (2) on the conveyor line (8) into the franking machine (20) and in the opposite direction out of the franking machine (20) into a depositing device (21) and determines the conveying direction (F) of the packages (2).

6. Device according to Claim 5, **characterized in that** the switch tongue (30) is constructed so as to be able to be lowered in order to guide the packages (2) on the conveyor line (8) transversely relative to the conveying direction (F) and so as to be able to be raised in order to supply the depositing device (21).

7. Device according to Claim 5, **characterized in that** the switch tongue (30) is constructed so as to be able to be pivoted about an axle (47) which is arranged transversely relative to the conveying direction (F).

8. Device according to one of Claims 5 to 7, **characterized in that** the switch tongue (30) is constructed so as to be able to be independently adjusted by means of an irregular weight distribution on the axle (47) in order to guide the packages (2) on the conveyor line (8).

9. Device according to one of Claims 5 to 9, **characterized in that** the switch tongue (30) is controlled in a motor-driven manner.

10. Device according to one of Claims 5 to 9, **characterized in that** the switch tongue (30) is controlled with the timing of the packages (2) which are supplied on the conveyor line (8) of the franking machine (20) or with the timing of the printing franking machine (20).

11. Device according to one of Claims 6 to 10, **characterized in that** the redirection of the switch tongue (30) can be changed by means of a setting and adjustment screw (43) which is arranged in a counterweight (32, 40) of the switch tongue (30) and which rises on a stop (42).

12. Device according to one of Claims 5 to 11, **characterized in that** the conveying end of the conveyor line (8) is formed by means of two conveyor rollers (25, 26) which are substantially perpendicular one above the other and which form a conveying gap and which supply a printing mechanism (37) of the franking machine (20) with packages (2) and which remove printed packages (2) from a guiding shaft (35) of the printing mechanism (37) of the franking machine (20) in an opposing direction, and which can be controlled so as to rotate in a reversible manner about axes which are arranged transversely relative to the conveying direction.

13. Device according to one of Claims 7 to 12, **characterized in that** a guiding tongue (31) of the switch tongue (30) and a guiding plate (22) which is arranged above the switch (29) form the conveying portion (48).

14. Device according to one of Claims 5 to 13, **characterized in that** the conveying end of the separation device (4) is formed by means of a conveyor roller pair (14) which is arranged on the conveyor line (8) and which comprises conveyor rollers (15, 16) which are arranged one above the other and which form a changeable conveying gap which extends transversely to the conveying direction (F) and which is connected to the conveying portion (48) formed by the switch (29) in an actively conveying manner.

15. Device according to one of Claims 5 to 14, **characterized in that** the housings of the conveying device and franking machine (20), which are constructed so as to be able to be separated from each other, have housing openings (33, 34) which connect the conveyor line (8) to the guiding shaft (35) and which are connected to the conveying gap of the conveyor roller pair (23) in an actively conveying manner.

## Revendications

1. Procédé d'affranchissement d'articles à expédier (2) acheminés individuellement sur une voie de convoyage (8) d'une machine d'affranchissement (20), de préférence à partir d'une pile (7), tels que des enveloppes, des sacs d'expédition, des pochettes, des cartes, des étiquettes, des produits imprimés ou analogues, qui sont soutirés sur le côté inférieur de la pile (7) pour l'individualisation et acheminés sur la voie de convoyage amont (8) vers une unité d'impression (37) de la machine d'affranchissement (20) et déchargés de la machine d'affranchissement (20) après l'impression, **caractérisé en ce que** les articles à expédier individualisés (2) sont acheminés sur une section de convoyage (48) de la voie de convoyage (8) par l'intermédiaire d'un aiguillage (29) vers la machine d'affranchissement (20) et rapatriés après l'impression en sens inverse à la direction d'acheminement à partir de l'unité d'impression (37) de la machine d'affranchissement (20) par l'intermédiaire de l'aiguillage renversé (29) vers un dispositif de dépôt (21) agencé en dessous de celle-ci pour les articles à expédier imprimés (2).

2. Procédé selon la revendication 1, **caractérisé en ce que** le traitement des articles à expédier (2) a lieu de manière cadencée.

3. Procédé selon la revendication 2, **caractérisé en ce que** l'actionnement de l'aiguillage (29) ou respectivement l'acheminement des articles à expédier (2) a lieu en cadence avec l'ordre d'impression de l'unité d'impression (37) de la machine d'affranchissement (20).

4. Procédé selon la revendication 2, **caractérisé en ce que** l'actionnement de l'aiguillage (29) ou respectivement l'ordre d'impression des articles à expédier (2) a lieu en cadence avec l'individualisation des articles à expédier (2).

5. Appareil (1) pour l'affranchissement/ l'illustration d'articles à expédier (2), qui sont soutirés individuellement sur le côté inférieur/côté avant d'une pile (7) et acheminés sur une voie de convoyage (8) vers une machine d'affranchissement (20) et déchargés de la machine d'affranchissement (20) après l'impression des articles à expédier (2), constitué par un preneur (3) recevant les articles à expédier (2), dans lequel les articles à expédier (2) sont guidés, superposés/juxtaposés, de préférence sur un côté, et sont à chaque fois séparés de la pile (7) par un dispositif d'individualisation (4) et acheminés les uns après les autres dans la direction de convoyage (F) de la voie de convoyage (8), pour la réalisation du procédé selon les revendications 1 à 4, **caractérisé en ce que** la voie de convoyage (8) reliée de manière efficace pour le convoyage avec la machine d'affranchissement (20) comprend une section de convoyage (48) munie d'une lame d'aiguillage commutable (30) d'un aiguillage (29), déterminant la direction de convoyage (F) des articles à expédier (2), configurée pour le guidage des articles à expédier (2) sur la voie de convoyage (8) dans la machine d'affranchissement (20), et en sens inverse à partir de la machine d'affranchissement (20) dans un dispositif de dépôt (21) .

6. Appareil selon la revendication 5, **caractérisé en ce que** la lame d'aiguillage (30) est configurée, pour le guidage des articles à expédier (2) sur la voie de convoyage (8), sous forme s'étendant transversalement à la direction de convoyage (F), sous forme abaissable et, pour l'alimentation du dispositif de dépôt (21), sous forme relevable.

7. Appareil selon la revendication 5, **caractérisé en ce que** la lame d'aiguillage (30) est configurée sous forme pivotante autour d'un axe (47) agencé transversalement à la direction de convoyage (F).

8. Appareil selon l'une quelconque des revendications 5 à 7, **caractérisé en ce que** la lame d'aiguillage (30) est configurée pour être automatiquement réglable par une répartition irrégulière du poids sur l'axe (47) pour le guidage des articles à expédier (2) sur la voie de convoyage (8).

9. Appareil selon l'une quelconque des revendications 5 à 7, **caractérisé en ce que** la lame d'aiguillage (30) est commandée par entraînement motorisé.

10. Appareil selon l'une quelconque des revendications 5 à 9, **caractérisé en ce que** la lame d'aiguillage (30) est commandée en cadence avec les articles à expédier (2) acheminés sur la voie de convoyage (8) vers la machine d'affranchissement (20) ou en cadence avec la machine d'affranchissement (20) effectuant l'impression.

11. Appareil selon l'une quelconque des revendications 6 à 10, **caractérisé en ce que** la déviation de la lame d'aiguillage (30) peut être modifiée par une vis d'ajustement et de réglage (43) agencée dans un contrepoids (32, 40) de la lame d'aiguillage (30), dressée sur une butée (42).

12. Appareil selon l'une quelconque des revendications 5 à 11, **caractérisé en ce que** l'extrémité de convoyage de la voie de convoyage (8) est formée par deux rouleaux de convoyage (25, 26) approximativement verticalement l'un au-dessus de l'autre, formant une fente de convoyage et alimentant une unité d'impression (37) de la machine d'affranchissement (20) avec des articles à expédier (2) et soutirant des articles à expédier imprimés (2) d'une gaine de guidage (35) de l'unité d'impression (37) de la machine d'affranchissement (20) dans la direction inverse, qui peuvent être commandés pour tourner de manière réversible autour d'axes agencés transversalement à la direction de convoyage.

13. Appareil selon l'une quelconque des revendications 7 à 12, **caractérisé en ce qu'**une lame de guidage (31) de la lame d'aiguillage (30) et une plaque de guidage (22) agencée au-dessus de l'aiguillage (29) forment la section de convoyage (48).

14. Appareil selon l'une quelconque des revendications 5 à 13, **caractérisé en ce que** l'extrémité de convoyage du dispositif d'individualisation (4) est formée par une paire (14) de cylindres de convoyage superposés (15, 16), agencée sur la voie de convoyage (8), qui forment une fente de convoyage modifiable, s'étendant transversalement à la direction de convoyage (F), qui est reliée de manière efficace pour le convoyage avec la section de convoyage (48) formée par l'aiguillage (29) .

15. Appareil selon l'une quelconque des revendications 5 à 14, **caractérisé en ce que** les boîtiers de l'appareil de convoyage et de la machine d'affranchissement (20) configurés pour pouvoir être séparés l'un de l'autre comprennent des ouvertures de boîtier (33, 34) reliant la voie de convoyage (8) avec la gaine de guidage (35), qui sont reliées de manière efficace pour le convoyage avec la fente de convoyage de la paire de rouleaux de convoyage (23).
